# EUROPÄISCHE PATENTSCHRIFT

(11) **EP 0 744 909 B1**
(45) Veröffentlichungstag und Bekanntmachung des Hinweises auf die Patenterteilung: **25.06.1997**
(21) Anmeldenummer: 95904425.6
(22) Anmeldetag: 06.12.1994
(51) Int. Cl.: A47B 21/00

(54) **SCHREIBTISCH**
DESK
BUREAU

(30) Priorität: 08.12.1993 DE 9318766 U
(43) Veröffentlichungstag der Anmeldung: 04.12.1996
(73) Patentinhaber: Klingenberg, Dirk, 27367 Stuckenbostel (DE)
(72) Erfinder: Klingenberg, Dirk, 27367 Stuckenbostel (DE)
(74) Vertreter: DIEHL GLAESER HILTL & PARTNER
(86) Internationale Anmeldenummer: EP9404059
(87) Internationale Veröffentlichungsnummer: WO9515703

(56) Entgegenhaltungen:
- WO-A-86/06575
- DE-A- 3 239 371

## Beschreibung

Die Erfindung bezieht sich auf einen Schreibtisch mit einer Arbeitsplatte für Arbeitsmittel, wobei die Arbeitsplatte über ausfahrbare Tischbeine sowohl höhen- als auch neigungsverstellbar ist.

Ein solcher bekannter Schreibtisch (DE-A 32 39 371) verfügt neben der Arbeitsfläche über keine weiteren Möglichkeiten, Arbeitsmittel, wie Rechner, Telefon und dgl, unterzubringen

Wenn in einem Büro mit einem Personalcomputer gearbeitet wird, dann ist es zwangsläufig notwendig, auf der Arbeitsplatte nicht nur den PC, sondern auch den möglicherweise räumlich getrennt aufgestellten Bildschirm und darüber hinaus auch die im Arbeitsbereich angeordnete Tastatur unterzubringen. Damit wird eine relativ große Grundfläche der Arbeitsplatte belegt. Wenn zusätzliche Einrichtungen, wie beispielsweise auch Drucker und Laufwerke vorgesehen sein sollen, verringert sich der verbleibende Raum für andere Arbeitsmittel weiterhin. Hinzu kommen noch Geräte wie Telefon und Telefax, und auch wenn einige dieser Geräte auf schwenkbaren Konsolen untergebracht werden, verbleibt in den meisten Fällen zu wenig Arbeitsfläche.

Die Erfindung bezweckt, hier Abhilfe zu schaffen.

Erreicht wird dies durch die in dem zweiter Teil des Anspruchs angegebenen Merkmale.

Gemäß der vorliegenden Erfindung wird der Raum unmittelbar unterhalb der Arbeitsfläche in eine Vielzahl von einzelnen Fächern unterteilt, die je nach Raumbedarf die einzelnen elektronischen aber auch elektrischen Geräte aufnehmen können. So kann sich ohne weiteres ein Drucker unterhalb der Arbeitsfläche befinden, wobei die Papierzufuhr und die Ausgabe bedruckter Seiten über zweckmäßig ausgebildete Schlitze geschieht. Entsprechendes gilt für Laufwerke oder für das Telefon. Denkbar ist auch, daß das Telefon über eine Buchse an der Arbeitsfläche oder seitlich der Arbeitsfläche des Tisches mit dem eigentlichen Telefongerät unterhalb der Arbeitsfläche verbunden wird.

Die einzelnen Fächer können separat zugänglich sein, so daß Wartungs- und Reparaturarbeiten ohne weiteres ausgeführt werden können.

Insgesamt ergibt sich mit dem Schreibtisch gemäß der Erfindung eine relativ große Arbeitsfläche, die mit anderen Arbeitsmitteln als den oben erwähnten belegt werden kann, beispielsweise mit einem Schreibblock, einer Zeichnung od.dgl.

Gemäß der Erfindung wird die Arbeitsplatte durch eine Wabenkonstruktion erstellt. Zwei relativ dünne Platten werden über Abstandshalter miteinander verbunden, so daß das gesamte Gebilde eine hohe Festigkeit hat, dabei ein geringes Gewicht aufweist.

Die Grundidee der Erfindung setzt an der Grenze zwischen den bisher bestehenden Produktpaletten von Büromöbelherstellern und Computerherstellern an. Es handelt sich sowohl um ein Büromöbel als auch um ein Computergehäuse. Eine Zuordnung vorweg für die eine oder andere Herstellergruppe ist nicht möglich.

Die Grundidee ist: Alle elektronischen Komponenten eines Computerarbeitsplatzes sind in einem zentralen Einbauraum zusammengefaßt. Dieser zentrale Einbauraum ist die Tischplatte selbst. Lediglich der Monitor und die Tastatur verbleiben sichtbar im Arbeitsbereich und sind hier frei beweglich. Die Tischplatte behält ihre ursprüngliche flache geschlossene Form. Nur die Vorderkante ist durchbrochen für die unterschiedlichen Eingabemodule, wie Diskettenlaufwerke, CD-ROM-Laufwerke etc. Im Bereich der hinteren Tischplattenkante befinden sich Einsteckmöglichkeiten für Monitorhalter, Schreibtischlampe oder ähnliches.

Der zentrale Einbauraum Tischplatte bezieht sich auf im PC-Bereich bestehende und auf dem Markt erhältliche Größensysteme. Die Arbeitsplatte ist zusätzlich mit einer Vorrichtung zur elektrischen Höhenverstellung ausgerüstet, deren statische und antriebstechnische Elemente so ausgebildet sind, daß sie ebenfalls im zentralen Einbauraum Tischplatte untergebracht sind und folgende Anforderungen erfüllen:
- Höhe und Neigung der Tischplatte sind in einem extrem großen Bereich stufenlos verstellbar.
- Der Tisch kann so auch als Steharbeitsplatz genutzt werden.
- Das Tischgestell ermöglicht in allen Einstellungen maximale Beinfreiheit.
- Auch bei maximaler Arbeitshöhe bleibt die Standfestigkeit der Tischplatte erhalten.
- Durch die Ausformung der statischen Elemente der Höhenverstellung und deren Verbindung mit dem Monitorhalter ist gewährleistet, daß Höhenveränderungen der Tischplatte auch auf den Monitorhalter übertragen werden, Neigungsveränderungen derselben jedoch keinen Einfluß auf die stets waagerechte Position des Monitorhalters haben.

Die Erfindung Schreibtisch ist im direkten Zusammenhang mit den rasanten Entwicklungen der Mikroelektronik zu betrachten. Das Zusammenwachsen der unterschiedlichen Geräteeinheiten, wie Computer, Telefon, Anrufbeantworter, Modem etc. zum "All-in-one-Gerät" ist der wesentliche Entwicklungsschritt der vorliegenden Erfindung. Die Frage, wo letztendlich der angemessene Platz des All-in-one-Geräts ist, wird beantwortet mit:

Die Tischplatte selbst ist das geeignetste aller denkbaren Computergehäuse, weil:
- das geringste zusätzliche Volumen und keine zusätzliche Stellfläche beansprucht wird.
- der Computerarbeitsplatz so wieder über eine uneingeschränkt nutzbare Arbeitsfläche verfügt.
- im Wahrnehmungsbereich des Nutzers weniger Kunststoffgehäuse notwendig sind. Die Büroeinrichtung reduziert sich auf Wesentliches. Die Konzentration auf den eigentlichen Arbeitsgegenstand wird erleichtert.
- die idealen Voraussetzungen geboten werden für ein leicht zu handhabendes, modulares Gerätesystem. Die Ausrüstung eines Arbeitsplatzes wird durch austauschbare Gerätemodule zukunftssicher. Die ökologische Belastung durch Computerschrott wird verringert, da die Gerätemodule gezielt ausgewechselt werden können und über kein eigenes Gehäuse mehr verfügen.
- die wachsenden Anforderungen in bezug auf Datensicherheit gewährleistet werden können. Der unerlaubte Ausbau von z.B. einer Festplatte kann durch abschließbare Wartungszugänge erschwert werden. Das Wegtragen des gesamten Schreibtisches ist wesentlich auffälliger und schwerer als das Entwenden eines PC-Gehäuses. Da es sich um kein "Wegwerf-Gehäuse" handelt, ist der Einbau von zusätzlichen elektronischen Sicherungen rentabler.
- die wachsenden Anforderungen in bezug auf Abschirmung von gesundheitsschädlichem Elektrosmog gewährleistet werden können. Wesentliche Bauteile des Schreibtisches sind schon aus statischen und konstruktiven Gründen vorzugsweise aus abschirmenden Metallblechen zu fertigen. Da es sich um kein "Wegwerf-Gehäuse" handelt, ist auch eine aufwendigere Abschirmung rentabel.

Neben der Integration von z.B. Telefonen und anderen elektronischen Komponenten eines Büroarbeitsplatzes in das modulare Gerätesystem gemäß der Erfindung sind folgende zukünftige Entwicklungsschritte für die Beurteilung von Bedeutung:
- die Einführung von leistungsfähigen Flachbildschirmen. Die Beeinträchtigung durch Volumen und Gewicht der gebräuchichen Bildschirme entfällt. Der Computerarbeitsplatz weist nur noch funktionale Flächen auf. Alle störenden Gerätevolumen sind beseitigt.
- die Einführung von kabellosen Quick-out-Kontaktsystemen für die Gerätemodule innerhalb des Tisches (Prinzip Autoradio).
- die Erweiterung von kabellosen Verbindungssystemen zwischen Tisch und Eingabegeräten, wie z.B. der Tastatur (z.B. Prinzip Cordless Mouse).
- die Einführung von kabellosen Kontaktsystemen zwischen den unterschiedlichen Büromöbelelementen. Eine mechanische Verkettung erzeugt zugleich auch eine elektrische Versorgung und elektronische Vernetzung.

Die Erfindung wird nachstehend anhand der Zeichnung beispielsweise erläutert, die eine schaubildliche Darstellung eines Schreibtisches gemäß der Erfindung zeigt.

In der Zeichnung ist mit 17 ein Platz für einen nicht dargestellten Monitor oberhalb eines Schreibtisches bzw. einer Arbeitsfläche eines Schreibtisches gemäß der Erfindung bezeichnet worden.

Mit 16 ist ein elektronisches Bauelement, das ständig von außen erreichbar sein soll, wie z.B. ein Diskettenlaufwerk, Bandlaufwerk eines Rechners, CD-ROM-Laufwerk und gegebenenfalls auch ein anderes Bauelement, wie Telefon und Anrufbeantworter, Drucker und dgl. bezeichnet. Weitere elektronische Bauelemente 15 können in den verbleibenden Fächern untergebracht werden, beispielsweise auch solche, die nicht ständig von außen erreichbar sein müssen, wie z.B. eine Systemplatine, das Netzteil, Festplattenlaufwerke, der Lüftermotor eines Rechners, aber auch z.B. das Modem oder der Transformator einer Schreibtischlampe.

Bedienelemente, wie z.B. Netzschalter, Reset-Schalter etc., sowie Buchsen für den vorübergehenden Anschluß von externen Geräten, wie z.B. Notebooks, Audio- und Videoaufzeichnungsgeräte, Kopfhörer und dgl., sind entweder an einer der Seitenkanten des Arbeitstisches oder an der Arbeitsfläche vorgesehen, jedoch nicht gezeigt.

Die Arbeitsplatte des Schreibtisches gemäß der Erfindung ist mit 10 bezeichnet. Sie besteht im wesentlichen aus einer oberen relativ dünnen Platte 11 und einer unteren im Abstand angeordneten relativ dünnen Platte 12.

Zwischen den relativ dünnen Platten 11 und 12 befinden sich Verbindungsstege, die sowohl mit der oberen relativ dünnen Platte 11 als auch mit der unteren relativ dünnen Platte 12 verbunden sind und zugleich auch als Zwischenwand zwischen den einzelnen Fächern 16 dienen.

Zwischen den relativ dünnen Platten 11 und 12 befinden sich zwei um die Achsen A und B drehbar mit der Tischplatte verbundene Quertraversen 18 und 19. Diese Quertraversen 18 und 19 sind fest mit den Tischbeinen 13 bzw. 14 verbunden. Die hintere Quertraverse 18 bietet zugleich die Befestigungsmöglichkeiten für den drehbaren Monitorhalter 17. Bei 20 ist ein Beispiel für die Lage eines Antriebsmotors gezeigt, der z.B. über einfache Antriebs- und Abtriebsräder und die entsprechenden Ketten, Zahnriemen oder auch über entsprechende Winkelgetriebe seine Antriebskraft zu den teleskopierenden Tischbeinen 14 leitet.

Die Tischbeine 13 sind in den gewinkelten Fußteilen 21 teleskopisch geführt. Dadurch wird die gesamte Tragkonstruktion, hintere Quertraverse 18, Monitorhalter 17 und Tischbeine 13, höhenverstellbar und ist vertikal geführt.

Die Innenteile 22 sind in den vorderen Tischbeinen 14 teleskopisch geführt. Die gesamte Tragkonstruktion (vordere Quertraverse 19, Tischbeine 14 und Innenteile 22) ist um die Achse C drehbar mit den Fußteilen 21 verbunden.

Die Neigungsverstellung der Tischplatte wird ermöglicht durch die um die Achsen A, B und C drehbaren Verbindungen der einzelnen Bauteile.

Die torsions- und biegesteife Verbindung zwischen den Tischbeinen 13 bzw. 14 durch die Quertraversen 18 bzw. 19 sowie die biegesteife gewinkelte Form des Fußteils 21 ermöglichen die standfeste Halterung der Tischplatte 10.

Mit Hilfe der vorderen und der hinteren Tragkonstruktion ist es möglich, den Tisch horizontal in unterschiedlichen Höhen auszurichten sowie die Neigung zu verstellen. Werden beide Tragkonstruktionen gleichzeitig in gleicher Richtung verstellt, verändert sich die Gesamthöhe der Tischplatte. Wenn nur eine Tragkonstrution verstellt wird oder beide Tragkonstruktionen in gegenläufiger Richtung, so verändert sich die Neigung der Tischplatte in entsprechender Weise.

Die Tischbeine 13 und 14 können über geeignete Mittel ausfahrbar gemacht werden, beispielsweise über Spindelgewinde oder andere teleskopierende Einrichtungen.

## Patentansprüche

1. Schreibtisch mit einer Arbeitsplatte für Arbeitsmittel wobei die Arbeitsplatte über ausfahrbare Tischbeine sowohl höhen- als auch neigungsverstellbar ist, dadurch gekennzeichnet, daß die Arbeitsplatte (10) aus einer oberen relativ dünnen Platte (11) und einer über Wände, Stege und dgl. verbundenen unteren relativ dünnen Platte (12) in der Art einer Wabenkonstruktion ausgestaltet ist; unterhalb der Arbeitsplatte (10) mehrere geschlossene Räume (15, 16) zur Aufnahme elektronischer Bauelemente (Rechner, Laufwerke, Drucker, Telefon, Telefax, Anrufbeantworter, Modem, Transformator und dgl.) ausgebildet sind; und daß Zugänge bzw. Öffnungen, Buchsen und dgl. seitlich an der oberen und/oder der unteren Platte und/oder Begrenzungswänden der Aufnahmefächer angebracht sind.

## Claims

1. A desk with a desktop for working means, the desktop being adjustable for both height and slant using extendable table legs, **characterized in that** the desktop (10) consists of a relatively thin upper board (11) and a relatively thin lower board connected by walls, webs and the like in a kind of honeycomb construction; that below the desktop (10) are a number of enclosed spaces (15, 16) designed to hold electronic components (computer, drive assemblies, printer, telephone, fax machine, answering machine, modem, transformer and the like); and that access points or apertures, sockets and the like are situated at the side of the upper and/or lower boards and/or the walls separating the compartments.

## Revendications

1. Meuble-bureau, comportant un plateau de travail pour des moyens de travail, ce plateau de travail pouvant, à l'aide de pieds télescopiques, aussi bien être ajusté en hauteur qu'en inclinaison,
caractérisé en ce que le plateau de travail (10) est constitué, sous la forme d'une construction en nid d'abeille, d'un plateau supérieur (11) relativement mince et d'un plateau inférieur (12) relativement mince, relié par des parois, des barreaux ou similaires;
en ce qu'en dessous du plateau de travail (10), plusieurs espaces fermés (15, 16) sont réalisés pour recevoir des éléments de construction électroniques (ordinateur, mécanismes d'entraînement, imprimante, téléphone, téléfax, répondeur téléphonique, modem, transformateur, et similaire);
et en ce que des accès ou des ouvertures, des boîtes ou similaires sont disposés latéralement sur le plateau supérieur et/ou sur le plateau inférieur et/ou sur les parois délimitant les réceptacles.
